# EUROPÄISCHE PATENTSCHRIFT

(11) **EP 1 074 673 B1**
(45) Veröffentlichungstag und Bekanntmachung des Hinweises auf die Patenterteilung: **02.04.2003**
(21) Anmeldenummer: 00114954.1
(22) Anmeldetag: 19.07.2000
(51) Int. Cl.: E04D 13/16, E04D 13/15

(54) **Flexibles Traufenabdichtungselement**
Flexible eaves sealing element
Elément d'étanchéité de rive flexible

(30) Priorität: 05.08.1999 DE 19936845; 03.05.2000 DE 10021566
(43) Veröffentlichungstag der Anmeldung: 07.02.2001
(73) Patentinhaber: MBE Moderne Befestigungselemente GmbH, 58706 Menden (DE)
(72) Erfinder: Knoche, Alfons, 58730 Fröndenberg (DE)
(74) Vertreter: Schwabe - Sandmair - Marx

(56) Entgegenhaltungen:
- EP-A- 0 180 245
- DE-A- 3 501 773
- DE-A- 19 627 750
- DE-A- 19 708 130
- DE-U- 8 527 862
- GB-A- 2 093 494
- GB-A- 2 194 565
- GB-A- 2 299 352

## Beschreibung

Die Erfindung betrifft ein Abdichtungselement für eine Traufe, das als flaches Band und mindestens so breit ausgebildet ist, dass es den Spalt zwischen einem Dach und einer Dachrinne abdecken kann.

Üblicherweise wird mit solchen Abdichtungselementen der Spaltübergang von der Dachseite bis zur Dachrinne überbrückt. Diese Traufenabdichtungselemente sind bisher meistens aus Zinkblech, aber auch aus Kunststoff gefertigt worden.

So wird in der EP 0203670 A2 ein Abdichtelement offenbart, das auf eine Traufendachlatte angenagelt ist. Oberhalb des Elementes ist ein Traufenkamm positioniert. Dieser wird von den Dachpfannen niedergedrückt, um. Vögel, Ungeziefer usw. abzuhalten. An der Gegenseite des Elementes ist eine Kunststoffwellplatte installiert, die weit in die Dachrinne einmündet und auch von dort das Dach an der Traufe abdichtet.

Ein weiteres Abdichtelement wird in der DE 296 11 015 U1 als Traufenabdichtungsbahn vorgeschlagen, die einteilig aus elastischem Material geformt ist. Der Traufenstreifen ist hierbei unter einem festen Winkel vorgeformt und taucht so in die Dachrinne ein.

Ein weiteres Abdichtelement zeigt die DE 197 08 130 A1, wobei hier der angewinkelte Streifen, der in die Dachrinne eintaucht, mit Blei unterlegt ist.

Üblicherweise wird am Dach auch ein Zinkblech als Dichtelement einsetzt, das meistens an einer Seite abgekantet ist. Bei Elementen aus Kunststoff ist ein starrer Winkel eingeformt. Das Element wird als Streifen an den Dachsparren oder an der Traufenbohle befestigt und der abgewinkelte Teil des Elementes wird in die Dachrinne geführt. Diese Lösung ist nicht optimal, denn bei unterschiedlichen Dachneigungen treten Montageprobleme wegen der starr vorgegebenen Winkelstellung auf. Der Winkel kann sich ferner bei Temperaturänderungen in diesem Bereich verändern. Andererseits sind gemäß dem Stand der Technik solche starr vorgegebenen Winkel notwendig, da sie bei der Positionierung der Dichtelemente vor deren Endbefestigung als Anschlag dienen können.

Damit die anfallende Feuchtigkeit vom Dach aufgefangen wird, wird herkömmlicherweise eine Unterspannbahn über das gesamte Dach (unterhalb der Dachpfannen) auf den Sparren befestigt und bis ca. 10 bis 20 cm vor dem Ende des Daches verlegt. Sie wird üblicherweise an dem traufseitigen Ende auf dem Traufenblech mit Klebestreifen befestigt oder dort vernagelt. Dabei kann es zu Ablösungen und Undichtigkeiten kommen.

Aus der DE 196 27 750 A1 sowie aus der DE 35 01 773 A1 sind Traufenzuluftelemente bekannt, die im Bereich der Abwinklung in die Dachrinne eine in Längsrichtung des Elements verlaufende, meanderförmige Plissierung aufweisen. Diese Plissierung hilft zwar dabei, die Abwinklung des Elements in die Dachrinne hinein zu vereinfachen, sie bildet aber nachteiligerweise ein Hindernis für den Wasserablauf.

Die DE 85 27 862 U1 zeigt eine Dachtraufe und ein Auflage- und Abstandselement für eine Dachtraufe, wobei das hier beschriebene Traufenabdichtungselement einen starren und positionsfesten Knick aufweist und glatt ausgeführt ist.

Es ist die Aufgabe der vorliegenden Erfindung, eine Traufenabdichtung zu schaffen, welche die obigen Nachteile des Standes der Technik überwindet. Insbesondere soll das Traufenabdichtungselement einfach verlegbar und positionierbar sowie für alle Dachneigungen geeignet und gut abdichtend sein.

Diese Aufgabe wird erfindungsgemäß durch ein Traufenabdichtungselement gemäß dem Anspruch 1 gelöst. Die Unteransprüche definieren bevorzugte Ausführungsformen der Erfindung.

Durch die Bereitstellung von Biegezonen wird das Element sehr gut verlegbar und kann an alle möglichen Einbausituationen optimal angepasst werden. Solche speziellen Biegezonen sind derart gestaltbar, dass sie eine Entstehung von Undichtigkeiten verhindern, wie sie z.B. auftreten können, wenn starre Elemente zur Anpassung an die Einbausituation nachgebogen werden müssen.

Bei einer Ausführungsform wird das Element zumindest im Bereich seines in die Dachrinne hineinragenden Endes so flexibel ausgeführt, dass es manuell oder durch Schwerkrafteinwirkung in die Dachrinne hineingebogen werden kann. Erfindungsgemäß wird deshalb auf eine vorgegebene Abwinklung des in die Dachrinne hineinragenden Endes verzichtet, so dass das Traufenabdichtungselement universell einsetzbar wird, und zwar bei allen möglichen Dachneigungen. Aufgrund seiner Flexibilität wird es sich entweder alleine durch die Schwerkrafteinwirkung am frei abhängenden Ende in die Dachrinne einbiegen oder es kann eine solche Einbiegung bei der Verlegung per Hand vorgenommen werden. Ferner ist es möglich, an der dachrinnenseitigen Kante des Traufenabdichtungselementes an der Unterseite Kleberaupen anzubringen. Mit deren Hilfe kann diese Kante dann in die Dachrinne eingeklebt werden.

Bei einer Ausführungsform der vorliegenden Erfindung wird die erforderliche Flexibilität dadurch geschaffen, dass das Traufenabdichtungselement zumindest im Bereich seines in die Dachrinne hineinragenden Endes als sehr dünnes Band ausgebildet wird, insbesondere mit einer Dicke von 100 um bis 1 mm, vorzugsweise 150 µm bis 600 µm.

Bei einer weiteren Ausführungsform weist das Traufenabdichtungselement zumindest im Bereich seines in die Dachrinne hineinragenden Endes wenigstens eine Biegezone aufweisen. Eine solche Biegezone wird erfindungsgemäß entweder dünner sein als das umgebende Material oder durch eine entsprechende Formgebung, zum Beispiel durch eine flache Ausgestaltung, eine Biegefähigkeit herstellen. Wenn beispielsweise ein erfindungsgemäßes Traufendichtungselement zumindest abschnittsweise in Längsrichtung verlaufende Plissierungen aufweist, können die Biegezonen insbesondere durch flach gearbeitete Plissierungsabschnitte ausgebildet werden. Eine solche Verarbeitung zu einem flachen Abschnitt ist insbesondere dann gut möglich, wenn das Traufenabdichtungselement als Metallband zur Verfügung gestellt wird. Hier besteht die einfachste Weise der Herstellung darin, das Metallband anfangs vollständig zu plissieren und die Biegezonen dann durch das Flachdrücken längs verlaufender Plissierungsabschnitte zu schaffen.

Weiterhin kann das Traufenabdichtungselement zusätzlich weitere flach gearbeitete Abschnitte im Bereich seines dachseitigen Endes aufweisen, die die Anordnung von mit dem Abdichtungselement zu verbindenden Bauelementen erleichtern. Beispielsweise kann auf einen solchen flachen Abschnitt ein Traufenlüftungselement aufgesetzt oder eine Unterspannbahn befestigt werden.

Grundsätzlich können solche Biegezonen auch durch ein einfaches Einkerben der Plissierung hergestellt werden.

Wenn das Traufenabdichtungselement gemäß der Erfindung ein Metallband aufweist, kann dieses aus Aluminium, Kupfer oder Blei oder einem anderen flexiblen und vorzugsweise plastisch verformbaren Metallmaterial aufgebaut sein. Hierbei besteht eine bevorzugte Ausführungsform darin, das Traufenabdichtungselement aus mehreren Schichten aufzubauen, insbesondere aus einer inneren Metallschicht zu äußeren UV-beständigen Kunststoffschichten. Die Metallschicht sorgt dabei für die Plastizität beim Einbiegen in die Dachrinne, während die Kunststoffschichten das Abdichtungselement wetterfest machen. Die Metallschicht kann, um sie flexibler zu machen, mit Aussparungen versehen sein, beispielsweise mit eingestanzten Löchern, die dann durch die Kunststoffschichten abgedeckt werden.

Im Rahmen der vorliegenden Erfindung ist es ebenfalls denkbar, das Traufenabdichtungselement aus einem Kunststoffmaterial herzustellen. Eine solche Herstellung erfolgt durch Spritzen oder Extrudieren, und auch hier können die Biegezonen grundsätzlich durch flach gearbeitete Plissierungsabschnitte ausgebildet werden. Im allgemeinen können alle oben vorgebrachten Formausbildungen auch durch ein Traufenabdichtungselement aus einem Kunststoffmaterial realisiert werden.

Ferner kann die Biegezone erfindungsgemäß auch mindestens ein Filmscharnier aufweisen. Auch ist es möglich, im Bereich des dachrinnenseitigen Abschnittes an der Unterseite des Traufenabdichtungselementes Kleberaupen anzubringen, um das Element an dieser Stelle haftend zu befestigen.

Das Abdichtungsmaterial hat vorzugsweise eine Breite von ca. 250 bis 300 mm und kann aufrollbar, beispielsweise als Rolle von ca. 5 bis 10 m Länge bereitgestellt werden. Es ist ferner auch möglich, das Element ungerollt in Längen von 1 m bereitzustellen.

Wie schon vorher erwähnt, kann das Traufenabdichtungselement gemäß der vorliegenden Erfindung ein plissiertes Band, vorzugsweise ein Metallband aufweisen, bei dem die Biegezonen durch zwischen Plissierungsabschnitten angebrachte, flache Abschnitte, insbesondere flach gearbeitete Plissierungsabschnitte ausgebildet werden. Solche Biegezonen können nun verschiedenste Aufgaben übernehmen.

Bei einer Ausführungsform weist das Traufenabdichtungselement beispielsweise mindestens eine Biegezone auf, die in einem solchen Abstand von der dachrinnenseitigen Längskante des Bandes angeordnet ist und eine solche Breite aufweist, dass der Längskantenbereich über die am Dachrand zu liegen kommende Biegezone bogenförmig in die Dachrinne hineinreicht. Die Biegezone kann dabei einen Abstand von 15 bis 70 mm von der dachrinnenseitigen Längskante aufweisen und eine Breite von 2 bis 70 mm haben.

Wählt man eine sehr breite Biegezone mit einem geringen Abstand von der dachrinnenseitigen Längskante, so kann man sicherstellen, dass das Traufenabdichtungselement sich über einen Biegeradius bogenförmig in die Dachrinne hineinerstreckt. Dabei wird verhindert, dass scharfkantige Abbiegungen entstehen, die die Langzeitfestigkeit des Elements beeinträchtigen könnten.

Durch die Variierung der Breite und des Abstandes der Biegezone von der dachrinnenseitigen Längskante des Elementes im oben aufgezeigten Bereich lassen sich jeweils optimal angepasste Abdichtungselemente für alle erdenklichen Einbausituationen schaffen, und dies mit sehr geringem Aufwand bei der Herstellung. Es muss nämlich lediglich dasjenige Werkzeug, welches die Plissierung flacharbeitet, breiter oder schmaler gemacht werden oder in Breitenrichtung versetzt werden.

Bein einem weiteren bevorzugten Ausführungsbeispiel weist das Traufenlüftungselement mindestens eine Biegezone auf, die in einem solchen Abstand von der dachrinnenseitigen Längskante des Bandes angeordnet ist und eine solche Breite aufweist, dass der verbleibende plissierte Längskantenbereich zur Festlegung hinter einen dachseitigen Innenhaken der Dachrinne gebogen werden kann. Damit lässt sich das erfindungsgemäße Traufenabdichtungselement gemäß dieser Ausführungsform fest an der Dachrinne positionieren und sorgt dabei für eine optimale Abdichtung bei einer sehr einfachen Befestigungsweise vor Ort. Dadurch, dass die erfindungsgemäße Umbiegung hinter den Dachrinnenhaken erfolgt, kann kein Spritzwasser in den Raum zwischen Traufenabdichtungselement und der Auflagekante eindringen.

Gemäß einer weiteren bevorzugten Ausführungsform der vorliegenden Erfindung weist das Traufenlüftungselement mindestens eine Biegezone auf, die in einem Abstand von der dachrinnenseitigen Längskante des Bandes angeordnet ist, so dass der verbleibende plissierte Längskantenbereich zur Ausbildung einer Wasserschutzkante zur Oberseite des Bandes hinten abgewickelt, insbesondere bis auf die Oberseite zurückgebogen werden kann. Dabei kann die Biegezone einen Abstand von 15 bis 40 mm von der dachrinnenseitigen Längskante aufweisen und eine Breite von 2 bis 30 mm haben.

Hier wird also eine Biegezone auf der anderen Seite des Abdichtungselementes zur Optimierung seiner Funktion verwendet. Durch die Abbiegung des Längskantenbereiches nach oben entsteht eine weitere Wasserschutzkante am Traufenabdichtungselement, die verhindert, dass Spritzwasser von der Dachrinnenseite her beispielsweise durch Wind über das Traufenabdichtungselement nach oben getrieben wird und hinter dem Abdichtungselement in den Dachunterbau eindringen kann. Wenn der abzuwinkelnde Längskantenbereich bis auf die Oberseite des Traufenabdichtungselementes zurückgebogen wird, entsteht eine praktisch unüberwindbare Schwelle für eindringendes Wasser und andererseits kann dadurch eine Erhöhung des Elementes in diesem Bereich erwirkt werden, die ebenfalls als Wasserrückhalteeinrichtung wirkt, wenn über das Traufenabdichtungselement noch beispielsweise eine Unterspannbahn gezogen wird. Je nach Notwendigkeit oder in Anpassung an die Einbausituation können Breite und Abstand der Biegezone bevorzugt in den oben aufgeführten Bereich gewählt werden.

Gemäß einem weiteren Aspekt der vorliegenden Erfindung besteht das Traufenabdichtungselement aus mehreren miteinander verbundenen Längselementen, die im Bereich ihrer Seitenkanten aneinander angebracht sind, wobei in diesem Bereich beide Seitenkanten U-förmig zurückgebogen und in der entstehenden Aufnahme gegenseitig in Eingriff sind. Damit lässt sich insbesondere bei plissierten Elementen eine Verkrallung zweier aufeinanderfolgender Längselemente erreichen, die eine gut abdichtende und sehr feste Verbindung gewährleistet. Auch ist diese Verbindung einfach herzustellen.

Mit Vorteil wird diese Verbindung dann hergestellt, wenn im Bereich der Seitenkanten keine Biegezonen und insbesondere eine unverformte Plissierung vorgesehen ist, da sich in dieser Richtung dann eine leichtere Abbiegung realisieren lässt.

Um die Verbindung der Längselemente noch zu verfestigen, kann bevorzugt der Eingriffsbereich der Längselemente zur Verfestigung der Verbindung flach verformt sein.

Im Weiteren wird eine bevorzugte Ausführungsform eines erfindungsgemäßen Traufenabdichtungselementes anhand der beiliegenden Zeichnungen näher erläutert. Es zeigen:
- Figur 1: eine perspektivische Darstellung einer Traufe mit einem dort eingebauten erfindungsgemäßen Traufenabdichtungselement;
- Figur 2: eine Schnittansicht des Traufenbereichs am Dach mit angebautem erfindungsgemäßem Traufenabdichtungselement;
- Figur 3: eine Draufsicht auf ein erfmdungsgemäßes Traufenabdichtungselement;
- Figur 4: eine Seitenansicht eines plissierten Metallstreifens, aus dem das erfindungsgemäße Traufenabdichtungselement geformt wird;
- Figur 5: ein ausgeformtes Abdichtungselement in derselben Ansicht wie Figur 4 (Ansicht X in Figur 3);
- Figur 6: einen Schnitt A-B durch das Abdichtelement der Figur 3;
- Figur 7: eine Draufsicht auf eine weitere Ausführungsform eines erfindungsgemäßen Traufenabdichtungselementes mit breiter Biegezone im Dachrinnenbereich;
- Figur 8: eine Schnittansicht des Traufenabdichtungselementes aus Figur 7;
- Figuren 9 bis 11: zwei Schnittansichten und eine Montagedarstellung eines Traufenabdichtungselementes gemäß Figur 7 mit dachrinnenseitiger Wasserschutzkante und im Biegeradius in die Dachrinne einfallender, dachrinnenseitiger Längskante;
- Figuren 12 bis 14: Darstellungen gemäß den Figuren 9 bis 11 für eine weitere Ausführungsform eines erfindungsgemäßen Traufenabdichtungselementes mit schmalerer Biegezone im dachrinnenseitigen Bereich;
- Figuren 15 bis 17: Darstellungen gemäß den Figuren 9 bis 11 mit über dem Abdichtungselement verlaufender Unterspannbahn;
- Figuren 18 und 19: eine Schnitt- und eine Montagedarstellung für ein Traufenabdichtungselement mit Befestigung am Dachrinnen-Innenhaken;
- Figuren 20 und 21: eine Draufsicht und eine Stirnansicht eines weiteren Traufenabdichtungselementes gemäß der vorliegenden Erfindung; und
- Figuren 22 und 23: eine perspektivische Ansicht und eine Stirnansicht einer erfindungsgemäßen Verbindung bzw. Verkupplung zweier Längselemente.

Der in Figur 1 dargestellte Traufenbereich weist einen Sparren 17 auf, auf dem die Traufenbohle 13 längs abschließend aufliegt. Über den Sparren 17 und den inneren Abschnitt der Traufenbohle 13 läuft die Unterspannbahn 16, die unter anderem auch von der Konterlatte 15 gehalten wird.

Ferner ist im Traufenbereich eine Dachrinne 11 über mehrere Rinneisen 10, von denen nur eines dargestellt ist, auf der Traufenbohle befestigt.

Um den Dachspalt abzudichten, d.h. um Wasser, welches sich auf der Unterspannbahn sammelt, ohne Leckage in die Dachrinne abzuleiten, wird das erfindungsgemäße Traufenabdichtungselement 1 bereitgestellt. Die Anbringung und Ausgestaltung des erfindungsgemäßen Traufenabdichtungselementes ist am besten einer Zusammenschau der Figuren 1 und 2 zu entnehmen. Zunächst soll jedoch das Traufenabdichtungselement 1 selbst anhand der Figuren 3 bis 6 näher erläutert werden.

Das Abdichtungselement 1 ist bei dieser Ausführungsform ein Metallstreifen, der in Figur 3 in der Draufsicht zu sehen ist. Er weist eine Breite (von links nach rechts in Figur 3) von etwa 250 bis 300 mm auf, sowie eine Dicke von 150 µm bis 600 µm.

Das Abdichtungselement 1 hat an seinem in Figur 3 rechtsseitig dargestellten Ende einen flachen Bereich 2, an den sich ein plissierter Bereich 8 anschließt. Hierauf folgt wiederum ein flacher Bereich 3, dann ein plissierter Streifen 7, ein flacher Streifen 4a, ein plissierter Streifen 7a, ein wiederum flacher Streifen 4b und links abschließend noch ein plissierter Streifen 7b. Die Art der Plissierung in dem plissierten Streifen ist bei dieser Ausführungsform, wie aus Figur 6 hervorgeht, wellenförmig; sie kann aber auch mäander- oder zick-zack-förmig sein. Eine Seitenansicht in Richtung des Pfeils X in Figur 3 ist in Figur 5 wiedergegeben, wo nochmals die verschiedenen plissierten und flachen Abschnitte deutlich erkennbar werden. Die Plissierung einzelner Abschnitte dient insbesondere zwei unterschiedlichen Zwecken. Einerseits wird dadurch die Wasserableitung vereinfacht, während andererseits in den plissierten Bereichen eine gewisse Formstabilität geschaffen wird, die verhindert, dass das in den Figuren 3 bis 5 linksseitig gezeigte, in die Dachrinne hineinragende Ende zu instabil wird und einfach nach unten abkippt.

Eine einfache Herstellung für ein Metall-Abdichtungselement gemäß der vorliegenden Erfindung wird unter Bezugnahme auf die Figuren 4 und 5 erläutert werden. So zeigt die Figur 4 eine der Ansicht X in Figur 3 entsprechende Ansicht für ein Metallband (Element 1), das durchgehend plissiert ist. Das in Figur 4 dargestellte Band entspricht also dem in Figur 3 dargestellten ohne die flachen Bereiche 2, 3, 4a und 4b.

Nachdem ein solches durchgehend plissiertes Metallband hergestellt wurde, wird es durch Verpressen an den Stellen 2, 3, 4a und 4b flach gearbeitet, so dass die Zonen 4a und 4b als Biegezonen entstehen, während in den Bereichen 2 und 3 jeweils ein Flachmaterial zur Anbringung anderer Bauelemente entsteht.

Das Traufenabdichtungselement 1 wird nunmehr so, wie in den Figuren 1 und 2 gezeigt ist, an der Traufe verlegt. Hierzu wird der hintere flache Abschnitt 2 dachseitig abschließend auf dem dachseitigen Befestigungsfortsatz des Rinneisens 10 bzw. zwischen diesen Rinneisen auf die Traufenbohle 13 aufgelegt. Über den flachen Abschnitt 1 wird nunmehr die Unterspannbahn 16 bis zum plissierten Abschnitt 8 gezogen. Dann findet die Befestigung durch Verkleben oder Vernageln statt.

Das Wasser kann nunmehr von der Unterspannbahn 16 her direkt auf das Traufenabdichtungselement fließen und wird dabei durch den plissierten Bereich 8 geradlinig abgeführt. Linksseitig vom plissierten Bereich 8 befindet sich wieder ein flachgedrückter Abschnitt 3. Dieser flachgedrückte Abschnitt 3 wird bereitgestellt, damit an dieser Stelle in einfacher Weise ein Traufenlüftungselement 20 aufgesetzt werden kann, welches einen Kamm 18 aufweist, der von den Dachpfannen 9 herabgedrückt wird.

An dieser Stelle ist festzuhalten, dass eine Abflachung des Bereiches 3 nicht unbedingt notwendig ist, da das Traufenlüftungselement auch direkt auf einer Plissierung montiert werden kann.

Der links an dem flachen Bereich 3 anschließende Abschnitt des erfindungsgemäßen Traufenabdichtungselementes besteht nunmehr abwechselnd aus plissierten und nachgedrückten Abschnitten. So folgt auf den Bereich 3 zunächst ein plissiert verbliebener Abschnitt 7, dann ein flachgedrückter Abschnitt 4a, hierauf ein plissiert verbliebener Abschnitt 7a, ein flachgedrückter Abschnitt 4b und abschließend ein plissiert verbliebener Abschnitt 7b. In dieser Abfolge plissierter und flachgedrückter Streifen entsteht eine flexible Konstruktion, die sehr einfach in der gewünschten Bogenform in die Dachrinne eingebogen werden kann. Während die plissiert verbliebenen Abschnitte 7, 7a und 7b für eine ausreichende Steifigkeit sorgen, dienen die flachgedrückten Abschnitte 4a und 4b als Biegezonen, die es dem verlegenden Handwerker möglich machen, für alle möglichen Dachneigungen eine geeignete Einbiegung in die Dachrinne hinein fertig zu stellen. Das erfindungsgemäße Traufenabdichtungselement kann deshalb sehr universell und unabhängig von der jeweiligen Dachneigung eingesetzt werden.

Die Einbiegung kann manuell und plastisch erfolgen, es ist aber beispielsweise auch möglich, die Materialdicke und die Breite der Biegezonen vorab so zu wählen, dass sich schon durch die Schwerkraft eine geeignete Bogenform bei der Verlegung ausbildet, so dass das Wasser von der Unterspannbahn 16 her sicher und ohne Leckage in die Dachrinne hinein geleitet werden kann.

Die Breite des flachgedrückten Abschnittes 4a zwischen den plissierten Abschnitten 7 und 7a kann ferner so gewählt werden, dass sich das Abdichtungselement 1 an seiner Unterseite im Bereich 4a über den dachseitigen Innenhaken 19 der Dachrinne 11 legt, so dass hier gleichzeitig eine eindeutige Positionierung des Elements 1 zur Dachrinne 10 hin ermöglicht wird.

Allgemein ist noch anzumerken, dass eine Vorspannung des Metallbandes aufgrund seiner Flexibilität nicht vorhanden ist, dieses wird lediglich an der Traufenbohle und mit dem Traufenlüftungselement festgelegt, das wiederum für eine geeignete Entlüftung des gesamten Bauphysik-Systems sorgt, so dass die darunter liegende Wärmedämmung durch kondensierendes Wasser nicht nass werden kann. Die Anzahl der flachen Biegezonen 4a, 4b kann je nach den notwendigen Begebenheiten festgelegt werden; es ist beispielsweise eine Anpassung an die Größe der Dachrinne denkbar.

Wenn das Abdichtband mehrschichtig, z.B. dreischichtig mit einer mittleren Metallschicht und zwei äußeren Kunststoffschichten ausgebildet wird, sind die Kunststoffschichten wetterfest und sollten eine Stärke von ca. 0,5 bis 0,8 mm aufweisen. Um die Flexibilität und Plastizität zu gewährleisten, ist es beispielsweise möglich, die mittig liegende Metallschicht mit Durchbrüchen zu versehen.

Die Figuren 7 und 8 zeigen eine weitere Ausführungsform eines erfindungsgemäßen Traufenabdichtungselementes. Es besteht von seinem dachrinnenseitigen Rand KR her aus einem kurzen plissiert verbleibendem Bereich 27, einem Bereich 23 mit flach verformter Plissierung, einem wiederum plissiert verbliebenen Bereich 28, einem Bereich flach verformter Plissierung 22 und einem weiteren plissierten Randabschnitt 21 an der dachseitigen Kante KD des Elementes.

Die Bereiche 23 und 22 bilden jeweils die Biegezonen aus.

Die Verarbeitung und der Montagezustand des in den Figuren 7 und 8 gezeigten Elementes sind in den Figuren 9, 10 und 11 dargestellt. In Figur 9 ist auf der rechten Seite angedeutet, wie der dachseitige Längskantenabschnitt 21 nach oben über die Biegezone 22 umgebogen wird, so dass der in Figur 10 dargestellte Abdichtungsstreifen entsteht. Dabei wird der Streifen 21 bis auf die Oberfläche des Abschnittes 28 zurückgebogen. Das so vorbereitete Element wird dann am Dach montiert und dort wie schon vorher beschrieben über das Traufenlüftungselement 20 und einen Nagel 24 befestigt. Der Nagel kann eingeschlagen werden, bevor die Abkantung und Umbiegung des Längskantenabschnittes 21 durchgeführt wird.

Im Dachrinnenbereich ragt nun das Traufenabdichtungselement über seine Biegezone 23 mit dem noch plissierten Längskantenbereich 27 in die Dachrinne hinein, um Wasser in diese abzuleiten.

Dabei erstreckt es sich über den Innenhaken 19, und zwar bogenförmig in einem Biegeradius, was, wie oben schon beschrieben, eine sehr einfache Anpassung an alle möglichen Dachrinnenausgestaltungen gestattet. Außerdem entstehen im gebogenen Bereich keine scharfen Abkantungen, die zu Brüchen führen könnten, und damit verlängert die hier beschriebene Ausführungsform erheblich die Lebensdauer des Elementes.

Am dachseitigen Ende bildet der auf die Oberseite zurückgebogene Längskantenabschnitt 21 eine hervorragend funktionierende Wasserschutzkante für Spritzwasser, welches durch Windeinwirkung auf den Mittelteil des Traufenabdichtungselementes gelangt und nach oben getrieben wird. Dieses Wasser fängt sich nämlich in der U-förmigen Krümmung im Bereich der Biegezone 22 und des herumgebogenen Längskantenabschnittes 21 und kann damit in keiner Weise weiter oben in den Dachunterbau eindringen. Die Unterspannbahn 16 läuft vom Dach her auf den nach oben ragenden Abschnitt des Längskantenbereichs 21 und wird dort befestigt.

In den weiteren Figuren haben gleiche oder funktionsgleiche Bauteile wie in den Figuren 9 bis 11 jeweils um 10 erhöhte Bezugszeichen. Es werden nur diejenigen Bauteile besprochen, die gegenüber der vorbeschriebenen Ausführungsform unterschiedlich ausgebildet sind.

Das in den Figuren 12 bis 14 dargestellte Traufenabdichtungselement hat dachrinnenseitig eine relativ schmale Biegezone 33, die auch einen etwas größeren Abstand von der dachrinnenseitigen Kante aufweist. Dadurch ragt ein im Wesentlichen noch vollständig plissierter dachrinnenseitiger Längskantenabschnitt 37 in die Dachrinne hinein, wobei sich die Führung des Wasserablaufes vorteilhaft gestaltet.

Auf der Dachseite ist das Traufenabdichtungselement ebenso ausgebildet und befestigt wie dies unter Bezugnahme auf die Figur 11 beschrieben wurde, mit der Ausnahme, dass die Unterspannbahn 16 nun über den Längskantenabschnitt 31 hinweg und unter dem Traufenlüftungselement 20 hindurchgezogen und somit befestigt ist. Die Unterspannbahn 16 erhält damit durch die Erhöhung am Abschnitt 31 einen steileren Verlauf und kann deshalb durch Wind eingetriebenes Spritzwasser besser abhalten. Sogar in dem Fall, wo sich im Bereich der Unterspannbahn 16 oberhalb des Traufenabdichtungselementes möglicherweise Risse bilden, ist wegen dem zurückgebogenen Abschnitt 31 auch die schon vorher diskutierte Wassersperre vorhanden, die ein Weiterlaufen des Wassers nach oben positiv verhindert.

Bei der Ausführungsform, die in den Figuren 15 bis 17 gezeigt ist, liegt eine Kombination der Versionen vor, wie sie vorher beschrieben wurde. Dachrinnenseitig weist diese Ausführungsform eine breite und kantennahe Biegezone 43 auf, mit den Vorteilen, wie sie schon in Hinsicht auf die Ausführungsform der Figuren 9 bis 11 aufgezeigt wurden, während im dachseitigen Abschnitt die Unterspannbahn 16 ebenso angebracht wurde, wie dies unter Bezugnahme auf die Figur 14 beschrieben wurde.

Eine weitere vorteilhafte Ausführungsform eines erfindungsgemäßen Traufenabdichtungselementes ist in den Figuren 18 und 19 dargestellt. Hier weist das Abdichtungselement wiederum eine relativ kantennahe und breite Biegezone 53 auf, sowie einen plissiert verbleibenden Längskantenabschnitt 57. Der zuletzt angesprochene Abschnitt 57 weist hierbei eine Breite auf, die so angepasst ist, dass er bei der Verlegung hinter den Dachrinnen-Innenhaken 19 gebogen werden kann, wie dies im Endzustand in Figur 19 gezeigt ist. Hierdurch wird nun eine sehr gute Fixierung des Abdichtungselementes im Bereich der Dachrinne erreicht. Vom Dach kommendes Wasser kann über den von den Abschnitten 53 und 57 umgebenen Innenhaken 19 direkt in die Dachrinne einströmen, wobei eine hervorragende Dichtigkeit erzielt wird, da mit dieser Ausgestaltung verhindert wird, dass jegliches Wasser zwischen die obere Oberfläche des Innenhakens 19 und das Traufenabdichtungselement eintritt.

In den Figuren 20 und 21 ist nochmals eine weitere Ausführungsform eines erfindungsgemäßen Traufenabdichtungselementes gezeigt. Bei dieser Ausführungsform sind die Biegezonen 63, 62 als sehr schmale flach gearbeitete Plissierungsbereiche ausgeformt, um aufzuzeigen, dass auch solche Ausgestaltungen im Rahmen der Erfindung möglich sind und je nach Einbausituation vorteilhaft verwendbar sind.

Die Figuren 22 und 23 zeigen schließlich auf, wie zwei einzelne Längselemente eines erfindungsgemäßen Traufenabdichtungselementes vorteilhaft miteinander verbunden werden können. In Figur 22 sind in perspektivischer Darstellung die beiden Längselemente 70 und 80 gezeigt, die jeweils abschnittsweise flach verformte Biegezonen 73 und 83 aufweisen. An ihren mit KS bezeichneten Seitenkanten weisen die Längselement 70 und 80 keine flach verformten Biegezonen mehr auf. Zur Kupplung der beiden Längselemente, beispielsweise wenn bei der Verlegung am Dach eine Rolle zu Ende ist und mit einer weiteren Rolle weiter gearbeitet werden muss, werden die Seitenkantenbereiche 79 und 89 jeweils U-förmig nach oben bzw. nach unten zurückgebogen. Die beiden Längselemente 70 und 80 werden mit diesen zurückgebogenen Bereichen hakenartig miteinander in Eingriff gebracht, so dass eine Situation entsteht, wie sie im Schnitt in Figur 23 gezeigt ist. Durch die ineinander eingreifenden und wellenförmig gleichmäßig verlaufenden Plissierungsbereiche der Abschnitte 79 und 89 entsteht eine feste Verhakung, die außerdem noch wasserdicht ausgebildet ist. Sie kann beispielsweise mit einem Hammer flach geschlagen und damit noch weiter abgedichtet und fixiert werden.

Damit bietet die Erfindung in zahlreichen Ausführungsvarianten eine vorteilhafte Traufenabdichtungstechnik an.

## Patentansprüche

1. Traufenabdichtungselement (1), das als flaches Band und mindestens so breit ausgebildet ist, dass es den Spalt zwischen einem Dach und einer Dachrinne (11) abdecken kann, wobei es zumindest im Bereich seines in die Dachrinne hineinragenden Endes so flexibel ausgeführt ist, dass es manuell oder durch Schwerkrafteinwirkung in die Dachrinne hineingebogen werden kann, und eine flexible Abbiegung des Bandes gestattet,
**dadurch gekennzeichnet, dass**
a) das Traufenabdichtungselement (1) als quer zur Längsrichtung plissiertes, plastisch verformbares Band ausgebildet ist, und dass
b) mehrere Biegezonen (4a, 4b) vorgesehen sind, die sich in Längsrichtung des Bandes erstrecken, wobei das Traufenabdichtungselement (1) über die Biegezonen (4a, 4b) in die Dachrinne (11) eingebogen werden kann.

2. Traufenabdichtungselement (1) nach Anspruch 1, **dadurch gekennzeichnet, dass** es zumindest im Bereich seines in die Dachrinne (11) hineinragenden Endes als sehr dünnes Band ausgebildet ist, insbesondere mit einer Dicke von 100µm bis 1mm, vorzugsweise 150µm bis 600µm.

3. Traufenabdichtungselement (1) nach Anspruch 1 oder 2, **dadurch gekennzeichnet, dass** es zumindest im Bereich seines in die Dachrinne (11) hineinragenden Endes wenigstens eine Biegezone (4a, 4b) aufweist.

4. Traufenabdichtungselement (1) nach einem der Ansprüche 1 bis 3, **dadurch gekennzeichnet, dass** es zumindest abschnittsweise in Längsrichtung verlaufende Plissierungen (7, 7a, 7b, 8) aufweist.

5. Traufenabdichtungselement (1) nach Anspruch 3 oder 4, **dadurch gekennzeichnet, dass** es ein plissiertes Metallband aufweist, wobei die Biegezonen (4a, 4b) insbesondere durch flachgearbeitete Plissierungsabschnitte ausgebildet werden.

6. Traufenabdichtungselement (1) nach einem der Anspruch 1 bis 5, **dadurch gekennzeichnet, dass** es ferner weitere flachgearbeitete Abschnitte (3, 2) im Bereich seines dachseitigen Endes zur Anordnung von mit dem Abdichtungselement zu verbindenden Bauelementen (13, 20) aufweist.

7. Traufenabdichtungselement (1) nach Anspruch 3 oder 4, **dadurch gekennzeichnet, dass** die Biegezone durch Einkerbungen in der Plissierung ausgebildet wird.

8. Traufenabdichtungselement (1) nach einem der Ansprüche 3 bis 7, **dadurch gekennzeichnet, dass** das Metallband aus Aluminium, Kupfer oder Blei oder einem anderen flexiblen und vorzugsweise plastisch verformbaren Metallmaterial aufgebaut ist.

9. Traufenabdichtungselement (1) nach einem der Ansprüche 3 bis 7, **dadurch gekennzeichnet, dass** es aus mehreren Schichten aufgebaut ist, insbesondere aus einer inneren Metallschicht und zwei äußeren UV-beständigen Kunststoffschichten.

10. Traufenabdichtungselement (1) nach Anspruch 9, **dadurch gekennzeichnet, dass** die Metallschicht mit Aussparungen versehen, insbesondere gelocht ist, um sie flexibler zu gestalten.

11. Traufenabdichtungselement (1) nach einem der Ansprüche 1 bis 4, **dadurch gekennzeichnet, dass** es aus einem Kunststoffmaterial besteht.

12. Traufenabdichtungselement (1) nach Anspruch 11, **dadurch gekennzeichnet, dass** es gespritzt oder extrudiert ist und die Biegezonen (4a, 4b) insbesondere durch flachgearbeitete Plissierungsabschnitte ausgebildet werden.

13. Traufenabdichtungselement (1) nach einem der Ansprüche 3 bis 11, **dadurch gekennzeichnet, dass** die Biegezone mindestens ein Filmscharnier aufweist.

14. Traufenabdichtungselement (1) nach einem der vorhergehenden Ansprüche, **dadurch gekennzeichnet, dass** im Bereich des dachrinnenseitigen Abschnittes an seiner Unterseite Kleberaupen angebracht sind.

## Claims

1. A sealing element (1) for eaves, which is formed as a flat strip and at least wide enough that it can cover the gap between a roof and a gutter (11), wherein said element is designed, at least in the area of its end protruding into the gutter, flexibly enough that it can be bent into the gutter manually or under the effect of gravity and allows the strip to be flexibly bent away,
**characterised in that**
a) said sealing element (1) for eaves is formed as a pleated, plastically ductile strip perpendicular to the longitudinal direction; and **in that**
b) a number of bending zones (4a, 4b) are provided which extend in the longitudinal direction of the strip, wherein the sealing element (1) for eaves can be bent into the gutter (11) via said bending zones (4a, 4b).

2. The sealing element (1) for eaves as set forth in claim 1, **characterised in that** it is formed, at least in the area of its end protruding into the gutter (11), as a very thin strip, having in particular a thickness of 100 µm to 1 mm, preferably 150 µm to 600 µm.

3. The sealing element (1) for eaves as set forth in claim 1 or 2, **characterised in that** it comprises, at least in the area of its end protruding into the gutter (11), at least one bending zone (4a, 4b).

4. The sealing element (1) for eaves as set forth in any one of claims 1 to 3, **characterised in that** it comprises pleats (7, 7a, 7b, 8) running in the longitudinal direction, at least in sections.

5. The sealing element (1) for eaves as set forth in claim 3 or 4, **characterised in that** it comprises a pleated metal strip, wherein said bending zones (4a, 4b) are formed in particular by flattened pleat sections.

6. The sealing element (1) for eaves as set forth in any one of claims 1 to 5, **characterised in that** it further comprises other flattened sections (3, 2) in the area of its roof-side end, for arranging components (13, 20) to be connected to the sealing element.

7. The sealing element (1) for eaves as set forth in claim 3 or 4, **characterised in that** the bending zone is formed by notches in the pleat.

8. The sealing element (1) for eaves as set forth in any one of claims 3 to 7, **characterised in that** said metal strip is constructed from aluminium, copper or lead or another flexible and preferably plastically ductile metal material.

9. The sealing element (1) for eaves as set forth in any one of claims 3 to 7, **characterised in that** it is constructed from a number of layers, in particular from an inner metal layer and two outer UV-resistant plastic layers.

10. The sealing element (1) for eaves as set forth in claim 9, **characterised in that** said metal layer is provided with recesses, in particular is perforated, in order to configure it more flexibly.

11. The sealing element (1) for eaves as set forth in any one of claims 1 to 4, **characterised in that** it consists of a plastic material.

12. The sealing element (1) for eaves as set forth in claim 11, **characterised in that** it is injected or extruded, and the bending zones (4a, 4b) are formed in particular by flattened pleat sections.

13. The sealing element (1) for eaves as set forth in any one of claims 3 to 11, **characterised in that** the bending zone comprises at least one film hinge.

14. The sealing element (1) for eaves as set forth in any one of the preceding claims, **characterised in that** adhesive runners are attached to its underside, in the area of the gutter-side section.

## Revendications

1. Elément d'étanchéité de rive (1), qui est formé comme bande plate et au moins d'une largeur telle qu'elle peut couvrir l'interstice entre un toit et une gouttière (11), celui-ci étant au moins à proximité de son extrémité dépassant dans la gouttière réalisé si flexible qu'il peut être recourbé manuellement ou sous l'action de la pesanteur dans la gouttière et permet un cintrage flexible de la bande,
**caractérisé en ce que**
a) l'élément d'étanchéité de rive (1) est formé comme bande plissée en direction longitudinale, plastiquement déformable et **en ce que**
b) plusieurs zones de flexion (4a, 4b) sont prévues, qui s'étendent en direction longitudinale de la bande, l'élément d'étanchéité de rive (1) pouvant être replié dans la gouttière (11) via les zones de flexion (4a, 4b).

2. Elément d'étanchéité de rive (1) suivant la revendication 1, **caractérisé en ce qu'**il est formé au moins à proximité de son extrémité dépassant dans la gouttière (11) comme bande très mince, en particulier d'une épaisseur de 100 µm à 1 mm, de préférence de 150 µm à 600 µm.

3. Elément d'étanchéité de rive (1) suivant la revendication 1 ou 2, **caractérisé en ce qu'**il présente une zone de flexion (4a, 4b) au moins à proximité de son extrémité dépassant dans la gouttière (11).

4. Elément d'étanchéité de rive (1) suivant l'une des revendications 1 à 3, **caractérisé en ce qu'**il présente au moins par portions des plissements (7, 7a, 7b, 8) s'étendant en direction longitudinale.

5. Elément d'étanchéité de rive (1) suivant la revendication 3 ou 4, **caractérisé en ce qu'**il présente une bande métallique plissée, les zones de flexion (4a, 4b) étant en particulier formées par des zones de plissements aplaties.

6. Elément d'étanchéité de rive (1) suivant l'une des revendications 1 à 5, **caractérisé en ce qu'**il présente en outre d'autres portions aplaties (3, 2) à proximité de son extrémité côté toiture pour le placement d'éléments de construction (13, 20) à relier à l'élément d'étanchéité.

7. Elément d'étanchéité de rive (1) suivant la revendication 3 ou 4, **caractérisé en ce que** la zone de flexion est formée par encochage du plissement.

8. Elément d'étanchéité de rive (1) suivant l'une des revendications 3 à 7, **caractérisé en ce que** la bande métallique est construite en aluminium, en cuivre ou en plomb ou en un autre matériau métallique flexible et de préférence déformable plastiquement.

9. Elément d'étanchéité de rive (1) suivant l'une des revendications 3 à 7, **caractérisé en ce qu'**il est constitué de plusieurs couches, en particulier d'une couche métallique intérieure et de deux couches extérieures en matière plastique résistant aux UV.

10. Elément d'étanchéité de rive (1) suivant la revendication 9, **caractérisé en ce que** la couche métallique est pourvue d'évidements, en particulier est trouée, afin de la rendre plus flexible.

11. Elément d'étanchéité de rive (1) suivant l'une des revendications 1 à 4, **caractérisé en ce qu'**il est constitué d'une matière plastique.

12. Elément d'étanchéité de rive (1) suivant la revendication 11, **caractérisé en ce qu'**il est injecté ou extrudé et les zones de flexion (4a, 4b) sont en particulier formées par des zones de plissements aplaties.

13. Elément d'étanchéité de rive (1) suivant l'une des revendications 3 à 11, **caractérisé en ce que** la zone de flexion présente au moins une charnière à membrane.

14. Elément d'étanchéité de rive (1) suivant l'une des revendications précédentes, **caractérisé en ce que** des chenilles de colle sont appliquées à sa face inférieure à proximité de la portion côté gouttière.
